# EUROPÄISCHE PATENTSCHRIFT

(11) **EP 3 705 681 B1**
(45) Veröffentlichungstag und Bekanntmachung des Hinweises auf die Patenterteilung: **15.12.2021**
(21) Anmeldenummer: 20154644.7
(22) Anmeldetag: 30.01.2020
(51) Int. Cl.: E06B 11/08, G07C 9/15, E01F 13/02, E01F 13/04, E06B 5/02

(54) **MOBILE ZUGANGSKONTROLLVORRICHTUNG**
MOBILE ACCESS CONTROL DEVICE
DISPOSITIF MOBILE DE CONTRÔLE D'ACCÈS

(30) Priorität: 07.03.2019 DE 102019105742; 11.09.2019 DE 102019124412
(43) Veröffentlichungstag der Anmeldung: 09.09.2020
(73) Patentinhaber: Connfair GmbH, 64331 Weiterstadt (DE)
(72) Erfinder: Gölz, Micha, 64668 Rimbach (DE)
(74) Vertreter: Geitz Truckenmüller Lucht Christ

(56) Entgegenhaltungen:
- WO-A1-2012/052808
- US-A- 3 374 872
- Kumahira Safe: "Mobile Gate: COMPACT and PORTABLE", , 1. August 2018 (2018-08-01), XP055710562, Gefunden im Internet: URL:https://www.kumahira-safe.com/assets/d ocs/top/security-gate-07.pdf [gefunden am 2020-07-01]

## Beschreibung

Die Erfindung betrifft eine mobile Zugangskontrollvorrichtung. Hierunter versteht man bis dato im Stand der Technik so genannte Vereinzelungsanlagen, bei denen einem Benutzer dieser Anlage in Abhängigkeit vom Ergebnis der Überprüfung einer Zugangsberechtigung der Eintritt zu einem gesicherten Bereich, also beispielsweise zu einer Musik-, Messe-, oder sonstigen Veranstaltung bzw. zu einem Veranstaltungsbereich oder zu einem Gebäude, gewährt wird.

Mobile Zugangskontrollvorrichtungen werden insbesondere zur Sicherung von Bereichen genutzt, die ansonsten, also solange keine derartige Veranstaltung stattfindet, mit einem offenen Zugang versehen sind, also eher nicht oder nur wenig gesichert sind.

So ist es beispielsweise denkbar, dass in für gewöhnlich frei zugänglichen Bereichen nur einmal oder wenige Male im Jahr eine Veranstaltung stattfindet, die eine Sicherung des Bereiches erfordert, so dass es in diesem Zusammenhang aus Kostengründen sinnvoll sein kann, nur vorübergehend eine Zugangskontrolle einzurichten, wobei dann in diesem Zusammenhang auf die besagten mobilen Zugangskontrollvorrichtungen zugegriffen wird.

In diesem Zusammenhang ist es aus dem Stand der Technik bekannt, etwa mobile Drehkreuzanlage zu liefern, wie sie beispielsweise von der Firma Betafence angeboten werden. Eine solche Drehkreuzanlage, die übermannshoch ausgebildet ist, benötigt einen erheblichen Platzbedarf und kann darüber hinaus nur von dementsprechend spezialisierten Speditionen angeliefert und wieder abgeholt werden, so dass der Einsatz einer solchen Drehkreuzanlage mit einem nicht unerheblichen logistischen und finanziellen Aufwand für den Veranstalter verbunden ist.

Auch kleinteiligere Lösungen, wie etwa das von der Firma SKIDATA angebotene Produkt "Flex.Gate Event", arbeiten mit kleineren Drehkreuzen, sind aber ebenfalls mit einem aufwändigen Installations- und Transportaufwand verbunden.

Aufgrund dieser Problematik schlägt die DE 10 2007 053 751 A1 stattdessen vor auf Zugangskontrollvorrichtungen insgesamt zu verzichten, sondern stattdessen den Zugang zu einem Gelände mit vernetzten mobilen Endgeräten zu kontrollieren. Diese Lösung verkörpert somit quasi den radikalsten Ansatz der Mobilität einer Zugangskontrollvorrichtung, ist aber mit dem Nachteil verbunden, dass der Einsatz dieser Lösung mit einem erheblichen Personalaufwand verbunden ist. In vielen Bereichen wird es auch nicht akzeptabel sein, dass abgesehen von den Kontrollpersonen, ein ungehinderter Zugang zu dem gesicherten Bereich besteht, so dass es bei dieser Lösung wohl billigend in Kauf genommen wird, dass je nach Besucherandrang eine immerhin nennenswerte Anzahl von Personen unkontrolliert in den gesicherten Bereich gelangt. Dies bedeutet auch, dass der Veranstalter allenfalls einen ungefähren Überblick darüber hat, welche Anzahl von Personen sich aktuell in dem derart mehr oder minder gesicherten Bereich befindet.

Ferner ist aus der internationalen Patentanmeldung WO/2012/052808 eine Zugangskontrollvorrichtung bekannt, die ein Dokumentenvalidierungsmodul, ein Türmodul, ein Gesichtserkennungsmodul sowie einen Bodensensor umfasst, wobei das Türmodul und der Bodensensor in einen, alle Module umfassenden Hauptkörper, zusammenklapp- und umgekehrt ausklappbar sind.

Ausgehend von diesem Stand der Technik liegt der Erfindung die Aufgabe zu Grunde, eine mobile Zugangskontrollvorrichtung zu schaffen, die einerseits einen kontrollierten Zu- und Abstrom der Besucher eines gesicherten Bereichs ermöglicht, gleichzeitig aber den Transportaufwand, sowie den logistischen Aufwand zur Beschaffung und Installation obiger Zugangskontrollvorrichtungen so weit als möglich minimiert.

Die Lösung dieser Aufgabe gelingt mit einer mobilen Zugangskontrollvorrichtung gemäß dem geltenden Anspruch 1. Vorteilhafte Ausgestaltungen der Erfindung können den abhängigen Ansprüchen 2-20 entnommen werden.

Gemäß dem geltenden Anspruch 1 schlägt die erfindungsgemäße Lösung eine mobile Zugangskontrollvorrichtung vor, die eine zumindest im Wesentlichen quaderförmige Hohlsäule umfasst, die etwa hüfthoch ausgeführt ist, wobei im Transportzustand alle Bestandteile der Zugangskontrollvorrichtung innerhalb dieser Hohlsäule aufgenommen sind. Dabei ist die Hohlsäule von zwei, voneinander beabstandeten Seitenwänden, sowie einer Rückwand gebildet. Auf der Vorderseite ist die Hohlsäule mit einer verschwenkbaren Grundplatte versehen, die im Betriebszustand nach unten abklappbar ist, so dass die Hohlsäule bei abgeklappter Grundplatte eine Öffnung freigibt, aus der ein im Transportzustand ein vollständig in der Hohlsäule aufgenommenes Sperrelement durch diese Öffnung aus der Hohlsäule ausschwenkbar oder ausziehbar ist, so dass mittels dieses Sperrelementes der Zu- und/ oder Ausgang eines definierten Bereiches kontrollierbar ist.

In weiterer Ausgestaltung ist innerhalb der Hohlsäule ein abklappbares Drehkreuz mit wenigstens zwei, vorzugsweise drei Sperrholmen, vollständig aufgenommen. Im Einzelnen ist unterhalb der oberseitigen Abdeckung der Hohlsäule ein Drehteller , der gegebenenfalls zusätzlich verschwenkbar ist, befestigt, so dass die an dem Drehteller jeweils über Gelenke befestigten Sperrholme in Richtung des zu kontrollierenden Zu- oder Ausgangs verschwenkt werden, sowie anschließend die abgeklappten Sperrholme mittels der Gelenke in eine Betriebsstellung derart verschwenkt werden, dass jeweils ein Sperrholm horizontal ausgerichtet ist und somit den Zu- oder Ausgangsbereich versperrt. Nach einer noch zu erläuternden Überprüfung der Zugangsberechtigung mittels der mobilen Zugangskontrollvorrichtung wird dann die Arretierung des Drehtellers freigegeben, so dass der Sperrholm in Durchgangsrichtung weiter bewegt und schließlich der Durchgang freigegeben werden kann, während der jeweils nachfolgend angeordnete Sperrholm durch die Weiterschaltung des Drehtellers, die mit dem Durchgang eines Besuchers verbunden ist, in die Sperrstellung weitergeschaltet wird.

Gemäß dem geltenden Anspruch 3 kann alternativ anstelle der Drehkreuzanlage innerhalb der Hohlsäule auch ein ausziehbares Scherengelenk befestigt sein, das im Transportzustand vollständig in der Hohlsäule komprimiert aufgenommen ist, wobei das Scherengelenk im Gebrauchszustand durch die erwähnte, dem Zu- oder Ausgang zugewandte Öffnung der Hohlsäule, die nach dem Abklappen der Grundplatte freigegeben ist, sodann in einer Länge ausziehbar ist, die die gesamte Breite des Zu- oder Ausgangs als Sperrzaun abdeckt. Auch bei dieser Lösung kann der Sperrzaun in Abhängigkeit von einer Prüfung der Zugangsberechtigung elektromotorisch in die Hohlsäule eingezogen werden, sowie nach Passieren des Durchgangs wieder ausgefahren werden.

Dabei hat es sich bewährt, wenn das expandierbare Scherengelenk mit einer Ummantelung derart versehen ist, dass das Scherengelenk sowohl im ausgezogenen Zustand, wie im komprimierten Zustand, sowie in allen denkbaren Zwischenzuständen mit einer Ummantelung derart versehen ist, dass hierdurch der Zugriff auf das Scherengelenk verwehrt ist, so dass hierdurch ausgeschlossen ist, dass etwa den Durchgang passierende Personen mit dem Scherengelenk selbst in Kontakt geraten. Hierdurch ist ausgeschlossen, dass sich Bedienungspersonal oder passierende Personen dadurch verletzen können, dass Körperteile dieser Personen mit dem Scherengelenk derart in Eingriff geraten, dass es etwa durch Klemmung zu Verletzungen kommt.

In weiterer vorteilhafter Ausgestaltung ist die mobile Zugangskontrollvorrichtung mit horizontal und/oder vertikal bewegbaren Sperrholmen, welche zum einen an der der Öffnung zugewandten Vorderseite der Rückwand sowie gegenüber, bevorzugt am Abschlusssteg befestigt sind. Diese Sperrholme erstrecken sich im Gebrauchszustand zumindest im Wesentlichen über bevorzugt die Hälfte der gesamten Breite des Zu- oder Ausgangs, wobei diese jeweils um einen Winkel von 90° horizontal und/oder vertikal verschwenkbar sind. Des Weiteren ist im Transportzustand innerhalb der Hohlsäule der horizontal und/oder vertikal bewegbare Sperrholm vollständig in der Hohlsäule aufgenommen sowie der an den Abschlusssteg befestigt horizontal und/oder vertikal bewegbare Sperrholm vollständig anliegend, sodass diese Sperrholme bündig abschließen.

Gemäß dem geltenden Anspruch 5 kann alternativ statt der Drehkreuzanlage innerhalb der Hohlsäule auch ein expandierbares Dreiecksperrelement, befestigt sein sowie wenigstens ein zweites expandierbares Dreiecksperrelement gegenüber, bevorzugt am Abschlusssteg. Diese expandierbaren Dreiecksperrelemente sind dabei so voneinander beabstandet, dass durch das Verschwenken der Dreiecksperrelemente eine variabel einstellbare Überlappung entsteht, wodurch eine variabel einstellbare Durchgangsweite ermöglichbar ist, wodurch die mobile Zugangskontrollvorrichtung an unterschiedliche Türbreiten von Durchgangstüren anpassbar ist.

In weiterer vorteilhafter Ausgestaltung des Erfindungsgegenstandes ist die Hohlsäule der Zugangskontrollvorrichtung auf ihrer der erwähnten Öffnung abgewandten Rückseite der Hohlsäule mit zwei, voneinander beabstandeten Transportrollen versehen, die es ermöglichen, die Hohlsäule im Transportzustand mittels der Rollen zu bewegen, so dass diese nicht getragen werden muss. Üblicherweise wird es so sein, dass die Zugangskontrollvorrichtung im komprimierten Zustand in einem Tragerucksack mit Griff oder Schultergurt aufgenommen ist, oder einfach in einer Husse eingeschlagen ist, so dass die Zugangskontrollvorrichtung im Transportzustand beispielsweise von einem Anlieferungsbereich in den zu kontrollierenden Eingangs- oder Ausgangsbereich transportiert werden kann, dort ausgepackt und dann mittels der Transportrollen zum Einsatzort bewegt werden kann, um dann vor Ort in den Gebrauchszustand überführt zu werden.

Je nach Ausgestaltung des Erfindungsgegenstandes ist es denkbar, dass zum Betrieb der erfindungsgemäßen Zugangskontrollvorrichtung eine Steuereinheit und/oder Batterieeinheit benötigt wird, die gemäß dem geltenden Anspruch 6 innerhalb eines verschließbaren Gehäuses, das inwändig an der Rückseite der Hohlsäule befestigt ist, also sowohl im Gebrauchszustand, als auch im Transportzustand innerhalb der Hohlsäule unzugänglich aufgenommen ist. Zum weiteren Schutz vor Missbrauch ist dieses Gehäuse verschließbar ausgebildet.

Gemäß dem geltenden Anspruchs 7 sind die beiden Seitenwände der Hohlsäule innenseitig durch eine Schwenkachse verbunden, die zwischen den Seitenwänden gelagert ist, wobei an dieser Schwenkachse ein Schwenkbügel verschwenkbar angelenkt ist, der mit der die im Transportzustand angeklappte Grundplatte verbunden ist, die über die Schwenkachse derart abklappbar ist, dass die Grundplatte den Zu- oder Ausgangsbereich bodenseitig übergreift. In diesem Gebrauchszustand ist die Zugangskontrollvorrichtung standsicher in den jeweiligen Zu- oder Ausgangsbereich positioniert.

In weiterer Ausgestaltung ist die Grundplatte derart konkav ausgeformt, dass sich im Gebrauchszustand unterhalb der Grundplatte ein etwa zur Kabeldurchführung geeigneter Längskanal ausgebildet ist. Dies ist insbesondere dann von Vorteil, wenn die an der Rückseite inwändig befestigte Steuer- und oder Batterieeinheit an eine Stromversorgung angeschlossen werden soll.

Die Integration eines derartigen Kabelkanals in die Zugangskontrollvorrichtung vermeidet potentielle Stolperfallen im Bereich der üblicherweise stark frequentierten Zu- und Ausgänge.

In abermaliger Weiterbildung der Erfindung hat die erwähnte Grundplatte an dem im Gebrauchszustand der Hohlsäule abgewandten Ende, eine weitere Schwenkachse angeordnet, an der ein die Breite des Zu- oder Ausganges begrenzender Abschlusssteg derart verschwenkbar angelenkt ist, dass dieser Abschlusssteg von einer in der Transportstellung an der Grundplatte angelegten Anordnung senkrecht aufgerichtet und arretiert werden kann, so dass der Durchgang durch diesen senkrechten Abschlusssteg einerseits, sowie durch die Hohlsäule andererseits in seiner Breite definiert und beidseitig abgeschlossen ist.

Zusätzlich ist die Oberseite der Grundplatte rutschhemmend gestaltet oder entsprechend beschichtet, um Rutschgefahr auch bei ggf. Nässe durch z.B. entsprechenden Wetterbedingungen zu vermeiden.

In abermaliger Weiterbildung ist der Abschlusssteg oberseitig mit einem abklappbaren T- Element versehen, das zum einen eine Verlängerung des Abschlusssteges bewirkt und zum anderen für eine eindeutige seitliche Begrenzung des Zu- oder Ausgangs, sorgt.

In abermaliger Ergänzung des Erfindungsgegenstandes ist es sinnvoll, dass die Hohlsäule mit einer Detektionsbox bestückt ist, innerhalb derer unter anderem die Kontrollvorrichtungen zur Prüfung einer Zugangsberechtigung angeordnet sind, bzw. angeordnet werden können. Dabei ist diese Detektionsbox an ihrer dem Zugang abgewandten Rückseite mit einem Handgriff bestückt. Dieser erleichtert die Bewegung der Zugangskontrollvorrichtung im Transportzustand über die unterseitig an der Hohlsäule befestigten Transportrollen.

Innerhalb der Detektionsbox selbst sind Sensoren wie z. B. eine zweistrahlige Lichtschranke angeordnet, wobei die Detektionsbox in Verbindung mit diesen Sensoren mit zwei in gleicher Höhe voneinander parallel beabstandet, angeordnete Öffnungen zum Durchlass der einander parallel ausgerichteten Erfassungsbereiche aufweist. Diese Erfassungsbereiche verlaufen quer zur Durchgangsrichtung des Zu- oder Ausgangs, dem die jeweilige Zugangskontrollvorrichtung zugeordnet ist. Dementsprechend kann mittels der voneinander beabstandeten Erfassungsbereiche anhand der Reihenfolge der Detektion beim Durchgang einer Person durch die Zugangskontrollvorrichtung die Bewegungsrichtung der Person erkannt werden, also ob es sich um eine den gesicherten Bereich betretende oder verlassende Person handelt. Somit kann mittels der erwähnten Sensoren mittels einer entsprechenden Zählvorrichtung, die Anzahl der Besucher, die sich in dem gesicherten Bereich befinden, ermittelt werden.

Üblicherweise werden hierzu die entsprechenden Zählimpulse im Falle der Anordnung von mehreren Zugangskontrollvorrichtungen an eine zentrale Erfassungseinheit übermittelt, die somit in einer zentralen Auswertung die aktuelle Besucherzahl ermitteln kann.

Außerdem ist die erwähnte Detektionsbox derart stufenförmig ausgebildet, dass der Außenumfang der Detektionsbox sowohl eine oberseitige Auflagefläche für einen Ticketscanner, etwa einen QR-Code-Leser, sowie eine tiefer liegende Auflagefläche zur Auflage eines Tickets oder einer mobilen Digitalanzeige etwa mittels eines Smartphones aufweist. In einfachster Ausgestaltung kann es sich bei dem Ticketscanner auch um ein Smartphone handeln, das mit einer mobilen Software versehen ist, mit deren Hilfe Tickets ausgelesen und ausgewertet können, beispielsweise durch die Erfassung eines aufgedruckten QR-Codes.

In abermaliger Weiterbildung ist die Detektionsvorrichtung mit einer Auswertevorrichtung derart versehen, dass ein unbefugter Zugang durch die Zugangskontrollvorrichtung etwa ohne Zugangsberechtigung oder entgegen der zulässigen Durchgangsrichtung mittels der erwähnten Sensoren erkennbar ist, wobei die Detektionsvorrichtung hierzu mit einer Signaleinheit versehen ist, um eine optische oder bildliche Signaleinheit zu aktivieren, so dass der Verstoß etwa durch eine Kontrollperson, die gleichzeitig mehrere Zugangskontrollvorrichtungen überwacht, erkennbar ist.

In abermaliger Weiterbildung kann die erfindungsgemäße Zugangskontrollvorrichtung auch unmittelbar vor oder hinter einer Eingangstür benutzt werden, um somit durch diese Eingangstür einen kontrollierten Zugang zu schaffen.

In weiterer Ausgestaltung sieht die Erfindung für die Zugangskontrollvorrichtung vor, dass diese mit Seitenstützen bzw. Stützblechen versehen ist, die ausgeklappt und arretiert oder angesteckt werden können, wodurch Standbreite bzw. Auflagefläche erhöht und eine bessere Standsicherheit gewährleistet wird. Sofern möglich und notwendig, kann die Grundplatte auch mit Schrauben im Boden wie etwa einem Holzboden eines Festzeltes verschraubt werden.

Die Erfindung wird nachstehend anhand von vier Ausführungsbeispielen näher erläutert.

Es zeigen:
- Fig. 1:: die erste Zugangskontrollvorrichtung im Transportzustand in einer perspektivischen Ansicht,
- Fig. 2:: die erste Zugangskontrollvorrichtung im Gebrauchszustand in einer perspektivischen Ansicht,
- Fig. 3:: die erste Zugangskontrollvorrichtung gemäß Fig. 1 mit Sensoren für Personenzählbetrieb ohne Zugangskontrolle in einer perspektivischen Ansicht,
- Fig. 4:: eine zweite Zugangskontrollvorrichtung im Gebrauchszustand in Schließstellung in einer perspektivischen Ansicht,
- Fig. 5: die zweite Zugangskontrollvorrichtung gemäß Fig. 4 im Gebrauchszustand in halb geöffneter Stellung in einer perspektivischen Ansicht,
- Fig. 6: die zweite Zugangskontrollvorrichtung gemäß Fig. 4 in Offenstellung in einer perspektivischen Ansicht,
- Fig. 7a: die dritte mobile Zugangsvorrichtung mit vertikal schwenkbaren Sperrholmen im Gebrauchszustand in einer perspektivischen Ansicht,
- Fig.: 7b die dritte mobile Zugangsvorrichtung mit horizontal schwenkbaren Sperrholmen im Gebrauchszustand in einer perspektivischen Ansicht,
- Fig. 8: die vierte mobile Zugangsvorrichtung im Gebrauchszustand in einer perspektivischen Ansicht,
- Fig. 9: die erste Zugangskontrollvorrichtung gemäß Fig. 2 vor einer Tür in einer perspektivischen Ansicht und
- Fig. 10: die erste Zugangskontrollvorrichtung gemäß Fig. 3 vor einer Tür in einer perspektivischen Ansicht.

Fig. 1 zeigt in einer perspektivischen Ansicht eine Zugangskontrollvorrichtung 1 in der Transportstellung, d.h. in einem zusammengeklappten Zustand. Gemäß dieser Ansicht handelt es sich dabei im Wesentlichen um eine kompakte Hohlsäule 2, deren Korpus zumindest im Wesentlichen von einer Rückwand 3, zwei voneinander beabstandeten Seitenwänden 4, 5, sowie von einer verschwenkbaren Abdeckung, die im Gebrauchszustand als Grundplatte 6 eingesetzt ist, wie später noch deutlich werden wird, gebildet ist.

Dabei ist die Hohlsäule 2 oberseitig mit einer Detektionsbox 24 bestückt, die eine obere Auflagefläche 27 besitzt, die in dieser Darstellung bereits mit einem Smartphone 29 bestückt ist, das mit einer mobilen Software (App) versehen ist, mit der beispielsweise QR-Codes gelesen werden können, wobei die Software mit einer Datenbank in Verbindung steht, die überprüft, ob es sich bei einer vorgelegten Eintrittskarte um ein gültiges Ticket handelt, das zum Zugang berechtigt. In vielen Fällen wird die Datenbank auf einem zentralen Server gespeichert sein, die mit der Zugangskontrollvorrichtung über eine Netzwerk- bzw. Internetverbindung verbunden ist. Allerdings ist in Bereichen mit schlechter oder nicht vorhandener Netzverbindung auch ein Offline-Betrieb der Zugangskontrollvorrichtung möglich. Die im Offline-Betrieb erfassten Daten werden gepuffert oder zwischengespeichert und im Falle einer ausreichenden Netzversorgung dann wieder an den zentralen Server übermittelt. Zur Vorlage der Eingangsberechtigungen kann die oberseitige Abdeckung 11 der Hohlsäule 2 als untere Auflage 28 genutzt werden, auf der das zu prüfende Ticket abgelegt wird, wobei das Ticket auch in Form der Bildschirmanzeige eines Mobiltelefons präsentiert werden kann.

Der obere Abschluss der Detektionsvorrichtung 24 dient gleichzeitig als obere Auflagefläche, die gegebenenfalls mit einer Vertiefung versehen ist, um einen Ticketscanner, der beispielsweise mittels eines Smartphones 29 realisiert sein kann, auf dem eine mobile Software, also eine App, gespeichert ist, mittels derer ein Ticket ausgelesen werden kann, also beispielsweise ein QR-Code erkannt werden kann, wobei diese App wiederum mit einer zentralen Datenbank derart verbunden ist, dass über den Abgleich mit dieser Datenbank die Gültigkeit des Tickets überprüfbar ist und in Abhängigkeit vom Ergebnis dieser Überprüfung der Zugang freigegeben oder gesperrt wird bzw. ein akustisches oder bildliches Signal von der der Detektionseinheit 24 abgegeben wird, das signalisiert, dass mittels eines nicht gültigen Tickets, Zugang zu dem gesicherten Bereich begehrt wird.

Unterseitig ist die Hohlsäule 2 auf ihrer der Grundplatte 6 abgewandten Rückseite mit beidseitig angeordneten Transportrollen 14 bestückt. Gleichzeitig ist die erwähnte Detektionsbox 24 oberseitig im rückwärtigen Bereich mit einem Handgriff 23 versehen, so dass die Zugangskontrollvorrichtung 1 in zusammengeklapptem Zustand mittels des Handgriffs 23 und der unterseitig angelenkten Transportrollen 14 in einfacher Weise bewegt werden kann.

In dieser Transportstellung ist innerhalb der Hohlsäule 2 das gesamte Equipment für die Ausbildung einer Zugangskontrollvorrichtung 1 kompakt zusammengefasst, so dass außer der beweglichen Hohlsäule keine weiteren Hilfsmittel zum Aufbau der Zugangskontrollvorrichtung 1 erforderlich sind.

In hier nicht weiter dargestellter Ausführung kann diese, mittels der Transportrollen 14 bewegliche Hohlsäule 2 für längere Strecken in einen Transportsack / Case / Tasche verbracht werden, der beispielsweise mit einem Tragegriff / Schultergurt derart versehen ist, dass die Zugangskontrollvorrichtung 1 wie ein Koffer / Rucksack transportiert werden kann. Dies macht insbesondere dann Sinn, wenn beispielsweise größere Strecken zurückgelegt oder ein für die Transportrollen 14 ungeeigneter Untergrund überquert werden muss.

Fig. 2 zeigt in perspektivischer Ansicht die in Fig. 1 gezeigte Zugangskontrollvorrichtung 1 im Gebrauchszustand.

In dieser Position ist die, die Öffnung 7 verschließende Grundplatte 6 abgeklappt, so dass die entsprechende Öffnung 7 freigelegt ist. Um die Grundplatte 6 entsprechend verschwenken zu können, ist im unteren Bereich der Seitenwände 4, 5 zwischen den beiden Seitenwänden 4, 5 eine Schwenkachse 16 gelagert, die über einen Schwenkbügel 17 mit der Grundplatte 6 verbunden ist, so dass diese aus dem Transportzustand in den Gebrauchszustand verschwenkbar ist.

Dabei ist die Grundplatte 6 über eine weitere Schwenkachse 20, die in der Gebrauchsstellung an dem von der Öffnung 7 entfernten Ende der Grundplatte 6 angeordnet ist, mit einem Abschlusssteg 21 versehen, der um diese Schwenkachse 20 herum in eine lotrechte Position derart verschwenkbar ist, dass dieser Abschlusssteg 21 eine seitliche Begrenzung des durch die Zugangskontrollvorrichtung 1 realisierten Durchganges darstellt. Auf der anderen Seite ist dieser Durchgang durch die Hohlsäule 2 begrenzt.

Die dem Aufstellgrund abgewandten Oberseite der Grundplatte 6 ist rutschhemmend gestaltet, vorzugsweise aus Riffel-/Tropfenblech oder entsprechend beschichtet, vorzugsweise mit Anti-Rutsch Material 19, um Rutschgefahr auch bei ggf. Nässe durch z. B. entsprechende Wetterbedingungen zu vermeiden.

Unterseitig ist die Grundplatte 6 derart konkav geformt, dass sich unterhalb der Grundplatte 6 ein Längskanal 18 ausbildet, innerhalb dessen etwaige Versorgungsleitungen beispielsweise für einen Stromanschluss der Zugangskontrollvorrichtung 1 verlegbar sind.

Wie in Fig. 4-6 dargestellt, können zur Erhöhung der Standsicherheit ausklapp- und/oder arretierbare und/oder ansteckbare Seitenstützen / Stützbleche 33 angebracht werden. Zusätzlich kann auch die Grundplatte 6 und/oder die Seitenstützen / Stützbleche 33 mit Schrauben im Boden befestigt werden.

An die im Gebrauchszustand oberseitige Stirnseite des Abschlusssteges 21, ist über ein Scharniergelenk 30 ein T-Element 22 zur Verlängerung des Abschlusssteges 21 angeschlossen, das bedarfsweise mittels des Scharniergelenk 30 aufklappbar ist.

Wie ebenfalls aus Fig 2 ersichtlich, kann an der, der Öffnung zugewandten Oberfläche der Rückwand 3 der Hohlsäule 2 ein verschließbares Gehäuse 15 etwa zur Aufnahme einer Batterieeinheit angeordnet sein, um etwa die Detektionsvorrichtungen oder etwa in Verbindung mit der Zugangskontrollvorrichtung 1 eingesetzte elektromotorische Antriebe mit Strom zu versorgen, insbesondere dann, wenn kein geeigneter Stromanschluss zur Verfügung steht.

Dabei ist die Zugangskontrollvorrichtung 1 gemäß der Darstellung in Fig. 2 mit einem Drehkreuz 8 bestückt, das über einen drehbar gelagerten Drehteller 10 gemäß der Darstellung in Fig. 2, der an der oberseitigen Abdeckung 11 der Zugangskontrollvorrichtung 1 befestigt ist, wobei die Sperrholme 9, etwa über entsprechende in dem Drehteller 10 gelagerte Gelenke verschwenkbar angelenkt sind. Vorzugsweise handelt es sich dabei, gemäß der Darstellung in Fig. 2, um drei jeweils voneinander beanstandete Sperrholme 9, die jeweils um einen Winkel von 120° voneinander beabstandet und auch um diesen Winkel fortschaltbar sind. Dabei kann die Fortschaltung des Drehkreuzes 8 entweder durch Einwirkung der Besucher manuell erfolgen, wobei der Drehteller 10 jeweils nach einem Fortschaltschritt selbsttätig arretiert, oder die Fortschaltung des Drehtellers 10 mittels eines elektromotorischen Antriebs realisiert ist, der ebenfalls die Weiterschaltung nach einem Fortschaltschritt um 120° blockiert. Die Arretierung des Drehtellers 10 und dessen Freigabe erfolgt in Abhängigkeit von einem Signal des Ticketscanners, im Falle der Erkennung eines zum Zugang berechtigenden Tickets.

In weiterer Ausgestaltung der Erfindung kann die erfindungsgemäße Zugangskontrollvorrichtung 1 gemäß Fig. 3 mit Sensoren 25 bestückt sein, die es erlaubt, anhand der Reihenfolge der Durchbrechungen der Erfassungsbereiche die Durchgangsrichtung einer die Zugangskontrollvorrichtung 1 passierenden Person zu erfassen. Dementsprechend kann anhand der registrierten Zu- und Abgänge die jeweilige Besucherzahl des mittels der Zugangskontrollvorrichtung 1 gesicherten Geländes festgestellt werden. Für den Fall, dass mehrere Zugangskontrollvorrichtungen 1 zur Sicherung eingesetzt werden, sind die entsprechenden Detektionsvorrichtungen miteinander über eine zentrale Datenbank vernetzt.

In dieser zentralen Datenbank werden insoweit die Zu- und Abgänge von Besuchern verzeichnet, so dass in der zentralen Datenbank stets eine Information vorliegt, welche Anzahl von Besuchern sich aktuell auf dem gesicherten Gelände befindet. Diese Information kann dann mittels derer in das Smartphone 29 integrierten mobilen Software jederzeit an jeder Zugangskontrollvorrichtung 1 abgerufen werden oder anderweitig dem Veranstalter zu Verfügung gestellt werden.

Zusätzlich kann bei Erreichen einer definierten Besucherzahl der Zugang gesperrt werden, so dass selbst bei Vorlage eines gültigen Tickets zumindest vorübergehend der weitere Zugang auf das Gelände beispielsweise im Falle einer Notsituation oder einer Überfüllungssituation gesperrt bleibt.

Soll in einem bestimmten Bereich oder Raum nur die Anzahl der Personen überwacht werden ohne eine Zutrittskontrolle mit Ticket, ist diese Betriebssituation mit eingefahrenem Sperrelement möglich. Fig. 3 zeigt links in einer perspektivischen Ansicht die Zugangskontrollvorrichtung 1 mit zusammengeklappten Sperrholmen 9 in dieser Betriebssituation. Fig. 3 rechts zeigt in einer Seitenansicht die Zugangskontrollvorrichtung 1 mit zusammengeklappten Sperrholmen 9 in dieser Betriebssituation.

Gemäß der Darstellung in Fig 2 ist die bereits erwähnte Detektionsbox 24 auf der oberseitigen Abdeckung 11 der Hohlsäule 2 derart befestigt, dass diese zum einen eine obere Auflagefläche 27 für einen Ticketscanner, hier repräsentiert durch ein Smartphone 29, bietet, sowie eine untere Auflagefläche 28 für ein Ticket, das mithilfe eines auf der oberen Auflagefläche 27 befestigten Smartphones bzw. mithilfe der in dieses Smartphone 29 integrierten App, ausgelesen wird, wobei in Abhängigkeit vom Auslesen des Tickets, also etwa eines aufgedruckten QR-Codes der Durchgang freigegeben wird, also beispielsweise der in die Hohlsäule 2 integrierte Drehteller 10 freigegeben wird, so dass der in der Sperrposition horizontal angelenkte Sperrholm 9 verschwenkt werden kann und somit ein mit der Zugangskontrollvorrichtung 1 gesicherter Bereich betreten oder verlassen werden kann. Dabei wird durch Weiterdrehen des Drehtellers 10 der jeweils nachfolgende Sperrholm 9 in die horizontale Sperrstellung verschwenkt, so dass ein etwa nachfolgender Besucher wiederum erst nach Freigabe des Durchgangs im Anschluss an die Überprüfung der Zugangsberechtigung, wie vorstehend beschrieben, auf das gesicherte Gelände gelangen kann bzw. es verlassen kann.

In alternativer Ausgestaltung der Zugangskontrollvorrichtung 1 kann diese gemäß den Darstellungen in den Fig. 4, 5 und 6 anstelle der vorstehend erläuterten Drehkreuzanlage 8 mit Sperrholmen 9 auch mit einem komprimierbaren Zaunelement versehen sein, wobei dieser Zaun zumindest im Wesentlichen von einem Scherengelenk 12 gebildet ist, der in komprimiertem Zustand, also in der Transportstellung vollständig in der Hohlsäule 2 der Zugangskontrollvorrichtung 1 derart aufgenommen ist, dass ein der Öffnung 7 abgewandten Stirnseite des Scherengelenkes 12 abschließendes senkrechtes Wandelement 13 zumindest weitgehend die Öffnung 7 bündig verschließt. Dabei kann dieses Wandelement 13 mit einem, auf seiner in den Fig. 4, 5 und 6 nicht dargestellten Unterseite mit einem Führungselement, beispielsweise einer Laufrolle, versehen sein, die in einer zumindest im Wesentlichen mittig in einer in Oberseite der Grundplatte 6 integrierten Führungsnut verläuft. Mittels dieser Führung kann das Scherengelenk 12 bedarfsweise händisch oder elektromotorisch angetrieben expandiert oder komprimiert werden.

Dabei ist auch bei dieser Ausführung die Grundplatte 6 mit einem oder mehreren Kabelkanälen versehen. Zusätzlich zu dem Wandelement 13 ist wiederum über ein in den Fig.4, 5 und 6 nicht weiter dargestellte weitere Schwenkachse, auch hier ein verschwenkbares T-Element 22, derart verschwenkbar angelenkt, dass dieses T-Element 22 in der Transportstellung in einer Aufnahmenut der Grundplatte 6 zumindest weitgehend oberflächenbündig aufgenommen ist und in der Gebrauchsstellung um die weitere Schwenkachse derart verschwenkt wird, dass dieses T-Element 22 den Durchgang der Zugangskontrollvorrichtung 1, auf der, der Hohlsäule 2 gegenüberliegenden Seite ihrer Breite nach begrenzt.

In alternativer Ausgestaltung der Zugangskontrollvorrichtung 1 kann diese gemäß den Darstellungen in den Figuren 7 und 8 anstelle der vorstehend erläuterten Drehkreuzanlage 8 mit Sperrholmen 9 gemäß Figur 2, sowie mit einem komprimierbaren Zaunelement gemäß Figuren 4,5 und 6, auch mit vertikal und/oder horizontal beweglichen Sperrholmen 9, gemäß Figur 7 sowie mit expandierbaren Dreiecksperrelementen 32 gemäß Figur 8, ausgestattet sein.

Die in Figur 7a und 7b dargestellte dritte mobile Zugangskontrollvorrichtung 1 besteht hierbei aus innerhalb der Hohlsäule 2 wenigstens einem horizontal und/oder vertikal bewegbarem Sperrholm 9, welcher an der der Öffnung zugewandten Vorderseite der Rückwand 3 befestigt ist, sowie gegenüber wenigstens einem weiteren horizontal und/oder vertikal bewegbaren Sperrholm 9, welcher bevorzugt am Abschlusssteg 21 befestigt ist, sodass sich im Gebrauchszustand zumindest im Wesentlichen der jeweilige horizontal und/oder vertikal bewegbare Sperrholm 9 über bevorzugt die Hälfte der gesamten Breite des Zu- oder Ausgangs erstrecken, wobei diese jeweils um einen Winkel von 90° horizontal und/oder vertikal verschwenkbar sind. Im Transportzustand ist der innerhalb der Hohlsäule 2 horizontal und/oder vertikal bewegbare befestigte Sperrholm 9 vollständig in der Hohlsäule 2 aufgenommen sowie der an dem Abschlusssteg befestigte horizontal und/oder vertikal bewegbare Sperrholm 9 vollständig anliegend, sodass diese bündig abschließen.

Weiterhin zeigt die in Figur 8 dargestellte mobile Zugangskontrollvorrichtung 1 innerhalb der Hohlsäule 2 wenigstens ein befestigtes expandierbares Dreiecksperrelement 32, sowie wenigstens ein zweites expandierbares Dreiecksperrelement 32 gegenüber, welches bevorzugt am Abschlusssteg 21 befestigt ist, so dass diese so voneinander beabstandet sind, dass durch das Verschwenken der Dreiecksperrelemente 32 eine variabel einstellbare Überlappung entsteht, wodurch eine variabel einstellbare Durchgangsweite ermöglichbar ist, wodurch die mobile Zugangskontrollvorrichtung 1 an unterschiedliche Türbreiten von Durchgangstüren 31 anpassbar ist.

Gemäß den Darstellungen in den Figuren 9 und 10 kann eine derartige Zugangskontrollvorrichtung 1 beispielsweise auch in einfacher Weise zur Kontrolle einer ansonsten nicht weiter gesicherten Durchgangstür 31 eingesetzt werden, also beispielsweise bei einer Veranstaltung, die in einem einzigen Raum eines Gebäudes stattfindet. In diesem Zusammenhang genügt es, wenn sich die Zugangskontrolle auf diese eine Durchgangstür beschränkt, die dementsprechend in ihrer Gebrauchsstellung vor der Durchgangstür 31 positioniert wird und selbsttätig den Zugang und Ausgang dieser Veranstaltung regeln kann.

### BEZUGSZEICHENLISTE

- 1: Zugangskontrollvorrichtung
- 2: Hohlsäule
- 3: Rückwand
- 4: 1. Seitenelement
- 5: 2. Seitenelement
- 6: Grundplatte
- 7: Öffnung
- 8: Drehkreuz
- 9: Sperrholm
- 10: Drehteller
- 11: oberseitige Abdeckung
- 12: Scherengelenk
- 13: Wandelement
- 14: Transportrollen
- 15: Gehäuse
- 16: Schwenkachse
- 17: Schwenkbügel
- 18: Längskanal
- 19: Anti-Rutsch-Material
- 20: weitere Schwenkachse
- 21: Abschlusssteg
- 22: T-Element
- 23: Handgriff
- 24: Detektionsbox
- 25: Sensor
- 26: Erfassungsbereich / Lichtstrahl
- 27: obere Auflagefläche
- 28: untere Auflagefläche
- 29: Smartphone
- 30: Scharniergelenk
- 31: Durchgangstür
- 32: expandierbares Dreiecksperrelement
- 33: Seitenstützen / Stützbleche

## Patentansprüche

1. Mobile Zugangskontrollvorrichtung zum kontrollierten Ein- und/oder Auslass für einen geregelten und kontrollierten Zu- und Abstrom der Besucher eines definierten Bereiches, insbesondere einer Messe, einer Ausstellung oder einer sonstigen Veranstaltung, bei der der Zu- und Abstrom der Besucher dieser Veranstaltung kontrolliert abgewickelt werden soll, wobei die Zugangskontrollvorrichtung (1) dazu konfiguriert ist, mittels eines oder mehrerer Sperrelemente den Zugang oder Ausgang nach Überprüfung einer Zugangsberechtigung freizugeben oder zu sperren, und die Zugangskontrollvorrichtung (1) in einen Transportzustand und in einen Betriebszustand bringbar ist,
**dadurch gekennzeichnet, dass**
die mobile Zugangskontrollvorrichtung (1) eine, vorzugsweise zumindest im wesentlichen quaderförmige, Hohlsäule (2) umfasst, wobei die Hohlsäule (2) von zwei, voneinander beabstandeten Seitenelementen (4,5), sowie einer Rückwand (3) gebildet ist, die auf ihrer dem Zugangs- oder Ausgangsdurchgang abgewandten Rückwand (3), sowie an ihren beiden Seitenelementen (4,5) zumindest im Wesentlichen, voll verkleidet ist und deren Vorderseite mit einer im Transportzustand der Zugangskontrollvorrichtung (1) zumindest weitgehend lotrecht angeordneten Grundplatte (6) verschlossen ist, die im unteren Bereich der Hohlsäule (2) über ein Drehgelenk derart verschwenkbar angelenkt ist, dass die Grundplatte (6) im Betriebszustand in dann zumindest weitgehend horizontaler Ausrichtung unterseitig die Kontrollvorrichtung (1) abschließt und dabei eine dem Zugangs- oder Ausgangsdurchgang zugewandte Öffnung freigibt, so dass ein in der Hohlsäule (2) im Transportzustand, zumindest weitgehend vollständig aufgenommenes Sperrelement durch diese Öffnung derart ausschwenkbar oder ausziehbar ist, dass der Zu- oder Ausgangsdurchgang mittels dieses Sperrelementes kontrollierbar ist.

2. Mobile Zugangskontrollvorrichtung (1) nach Anspruch 1, **dadurch gekennzeichnet dass** innerhalb der Hohlsäule (2) ein abklappbares Drehkreuz (8) mit wenigstens zwei, vorzugsweise drei Sperrholmen (9) angeordnet ist, die an einem unterhalb einer oberseitigen Abdeckung drehbar befestigten Drehteller (10), jeweils abschwenkbar, angelenkt sind, wobei der Drehteller (10) jeweils in einer Richtung um 180 oder 120 Grad-Schritten manuell fortschaltbar ist.

3. Mobile Zugangskontrollvorrichtung (1) nach Anspruch 1, **dadurch gekennzeichnet dass** innerhalb der Hohlsäule (2) an der der Öffnung zugewandten Vorderseite der Rückwand (3) ein ausziehbares Scherengelenk (12) befestigt ist, das im Transportzustand vollständig in der Hohlsäule (2) komprimiert aufgenommen ist, sowie sich im ausgezogenen Gebrauchszustand zumindest im Wesentlichen über die gesamte Breite des Zu- oder Ausgangs erstreckt und an seinem der Rückwand (3) entfernten Ende des Scherengelenks (12) von einem senkrechten Wandelement (13) abgeschlossen ist, das im Transportzustand, bei vollständig komprimiertem Scherengelenk (12) mit der dem Zu- oder Ausgang zugewandten Öffnung zumindest weitestgehend bündig abschließt.

4. Mobile Zugangskontrollvorrichtung (1) nach Anspruch 3, **dadurch gekennzeichnet, dass** das Scherengelenk (12) mit einer Ummantelung versehen ist.

5. Mobile Zugangskontrollvorrichtung (1) nach Anspruch 1, **dadurch gekennzeichnet dass** innerhalb der Hohlsäule (2) wenigstens ein horizontal und/oder vertikal bewegbarer Sperrholm (9) an der der Öffnung zugewandten Vorderseite der Rückwand (3) befestigt ist, sowie gegenüber wenigstens ein weiterer horizontal und/oder vertikal bewegbarer Sperrholm (9), welcher bevorzugt am Abschlusssteg (21) befestigt ist und, dass sich im Gebrauchszustand zumindest im Wesentlichen der jeweilige horizontal und/oder vertikal bewegbare Sperrholm (9) über bevorzugt die Hälfte der gesamten Breite des Zu- oder Ausgangs erstreckt, wobei diese jeweils um einen Winkel von 90° horizontal und/oder vertikal verschwenkbar sind, sowie im Transportzustand innerhalb der Hohlsäule (2) der horizontal und/oder vertikal bewegbare Sperrholm (9) vollständig in der Hohlsäule (2) aufgenommen ist und der an den Abschlusssteg (21) befestigte horizontal und/oder vertikal bewegbare Sperrholm (9) vollständig anliegend ist, sodass diese bündig abschließen.

6. Mobile Zugangskontrollvorrichtung (1) nach Anspruch 1, **dadurch gekennzeichnet dass** innerhalb der Hohlsäule (2) wenigstens ein expandierbares Dreiecksperrelement (32), befestigt ist, sowie wenigstens ein zweites expandierbares Dreiecksperrelement gegenüber, bevorzugt am Abschlusssteg (21), befestigt ist, so dass diese so voneinander beabstandet sind, dass durch das Verschwenken der Dreiecksperrelemente (32) eine variabel einstellbare Überlappung entsteht, wodurch eine variabel einstellbare Durchgangsweite ermöglichbar ist, wodurch die mobile Zugangskontrollvorrichtung (1) an unterschiedliche Türbreiten von Durchgangstüren (31) anpassbar ist.

7. Mobile Zugangskontrollvorrichtung (1) nach einem oder mehrerer der vorhergehenden Ansprüche, **dadurch gekennzeichnet, dass** die Hohlsäule (2) auf der der Öffnung abgewandten Rückseite der Hohlsäule von 2 voneinander zumindest im Wesentlichen um die Breite der Rückseite voneinander beabstandeten Transportrollen (14) untergriffen ist oder die zwei voneinander beabstandeten Transportrollen (14) über eine mit der dem Zu- oder Ausgang abgewandten Außenseite der Rückseite verbundene drehbar gelagerte Achse miteinander verbunden sind oder von zwei, jeweils mittels einer Einzelradaufhängung, die etwa an den Seitenelementen (4, 5) befestigt sind.

8. Mobile Zugangskontrollvorrichtung (1) nach einem oder mehrerer der vorhergehenden Ansprüche, **dadurch gekennzeichnet, dass** die Hohlsäule (2) an der der Öffnung zugewandten Rückseite der Hohlsäule (2) ein verschließbares Gehäuse (15) mit einer integrierten Steuereinheit, sowie optional einer integrierten Batterie zur Stand-Alone-Stromversorgung der Zugangskontrollvorrichtung (1) befestigt ist.

9. Mobile Zugangskontrollvorrichtung (1) nach einem oder mehrerer der vorhergehenden Ansprüche, **dadurch gekennzeichnet, dass** im unteren Bereich der Seitenwände (4,5), in dem der Öffnung zugewandten Bereich eine Schwenkachse (16) zwischen den Seitenwänden (4,5) gelagert ist, an der ein Schwenkbügel (17) verschwenkbar angelenkt ist, der mit der Grundplatte (6) verbunden ist, die im Transportzustand die dem Zu- und Ausgang zugewandte Öffnung (7) der Hohlsäule (2) abdeckt und im Gebrauchszustand diese Öffnung öffnet.

10. Mobile Zugangskontrollvorrichtung (1) nach Anspruch 9, **dadurch gekennzeichnet, dass** die Grundplatte (6) derart konkav ausgeformt ist, dass im Gebrauchszustand unterhalb der Grundplatte (6) ein etwa zur Kabeldurchführung geeigneter Längskanal (18) ausgebildet ist.

11. Mobile Zugangskontrollvorrichtung (1) nach Anspruch 9 oder 10, **dadurch gekennzeichnet, dass** die Grundplatte (6) an ihrem der Hohlsäule (2) abgewandten Ende mit einer weiteren Schwenkachse (20) versehen ist, an der ein die Breite des Zu- oder Ausgangs im Gebrauchszustand begrenzender Abschlusssteg (21) derart verschwenkbar angelenkt ist, dass dieser senkrecht aufgerichtet arretierbar ist.

12. Mobile Zugangskontrollvorrichtung (1) nach Anspruch 11, **dadurch gekennzeichnet, dass** die Oberseite der Grundplatte (6) derart beschaffen oder beschichtet ist, bevorzugt mit Riffel-/Tropfenblech oder Anti-Rutsch-Material (19) respektive, dass beim Durchlaufen der Zugangskontrollvorrichtung einer möglichen Rutschgefahr entgegenwirkbar ist.

13. Mobile Zugangskontrollvorrichtung (1) nach Anspruch 11 und/oder 12, **dadurch gekennzeichnet, dass** der Abschlusssteg (21) oberseitig mit einem abklappbaren T-Element (22) abgeschlossen ist.

14. Mobile Zugangskontrollvorrichtung (1) nach einem oder mehrerer der vorhergehenden Ansprüche, **dadurch gekennzeichnet, dass** die Hohlsäule (2) oberseitig mit einer Detektionsbox (24) bestückt ist, die rückseitig mit einem Handgriff (23) bestückt ist.

15. Mobile Zugangskontrollvorrichtung (1) nach Anspruch 14 **dadurch gekennzeichnet, dass** innerhalb der Detektionsbox (24) Sensoren verbaut sind, wobei die Detektionsbox (24) zwei in gleicher Höhe voneinander beabstandet Sensoren (25) zum Durchlass der einander parallel ausgerichteten Erfassungsbereiche (26) aufweist, wobei die Erfassungsbereiche jeweils quer zur Durchgangsrichtung der Zugangskontrollvorrichtung (1) ausgerichtet sind.

16. Mobile Zugangskontrollvorrichtung (1) nach Anspruch 15, **dadurch gekennzeichnet, dass** die Sensoren mit einer Erkennungs- und/oder Zählvorrichtung verbunden ist, wobei die Erkennungsvorrichtung die Durchgangsrichtung und die Zählvorrichtung die Anzahl der Durchgänge erfasst.

17. Mobile Zugangskontrollvorrichtung(1) nach Anspruch 16, **dadurch gekennzeichnet, dass** die Detektionsbox (24) derart stufenförmig ausgebildet ist, dass der Außenumfang der Detektionsbox (24) eine oberseitige Auflagefläche (27) für einen Ticketscanner, etwa einen QR-Code-Leser, sowie eine unterseitige Auflagefläche (28) zur Auflage eines Tickets oder einer mobilen Ticketanzeige, etwa mittels eines Smartphones, aufweist.

18. Mobile Zugangskontrollvorrichtung (1) nach einem oder mehrerer der vorhergehenden Ansprüche 14 bis 17, **dadurch gekennzeichnet, dass** die Detektionsvorrichtung mit einer Auswertevorrichtung derart versehen ist, dass ein unbefugter Durchgang durch die Zugangskontrollvorrichtung (1), etwa ohne Zugangsberechtigung oder entgegen der zulässigen Durchgangsrichtung erfassbar ist, wobei die Auswertevorrichtung mit einer Signaleinheit zur akustischen und/oder bildlichen Anzeige des unbefugten Zugangs versehen ist.

19. Verwendung der mobilen Zugangskontrollvorrichtung (1) gemäß einem oder mehreren der vorhergehenden Ansprüche, **dadurch gekennzeichnet, dass** die Zugangskontrollvorrichtung vor oder hinter einer Eingangstür (31) derart positioniert wird, dass die Zugangskontrollvorrichtung (1) ihrer Breite nach den Durchgangsbereich der Tür (31) vollständig abdeckt.

20. Mobile Zugangskontrollvorrichtung (1) nach einem oder mehrerer der vorhergehenden Ansprüche, **dadurch gekennzeichnet, dass** zur Erhöhung der Standsicherheit ausklapp- und/oder arretierbare und/oder ansteckbare Seitenstützen bzw. Stützbleche (33) anbringbar sind, sowie, dass zusätzlich die Grundplatte verankerbar ist, insbesondere mit Schrauben in den Boden.

## Claims

1. Mobile access control device for controlled entry and/or exit for a regulated and controlled inflow and outflow of visitors to a defined region, in particular a fair, exhibition or other event, in which the inflow and outflow of visitors to this event is intended to be handled in a controlled manner, the access control device (1) being configured to release or block the access or exit after checking an access authorization by means of one or more barrier elements, and the access control device (1) being able to be brought into a transport state and into an operating state,
**characterized in that**
the mobile access control device (1) comprises a preferably at least substantially cuboidal hollow column (2), the hollow column (2) being formed by two mutually spaced side elements (4, 5) and a rear wall (3), which is at least substantially fully covered on the rear wall (3) thereof facing away from the access or exit passage and on the two side elements (4, 5) thereof, and the front side of which is closed by a base plate (6) which is at least largely perpendicular when the access control device (1) is in transport state and which is pivotably hinged in the lower region of the hollow column (2) via a swivel joint in such a way that the base plate (6) closes the control device (1) on the underside in an at least largely horizontal orientation in the operating state, and in the process releases an opening facing the access or exit passage, such that a barrier element which is at least largely completely received in the hollow column (2) in the transport state can be pivoted out or pulled out through said opening in such a way that the access or exit passage can be controlled by means of said barrier element.

2. Mobile access control device (1) according to claim 1, **characterized in that** a foldable turnstile (8) comprising at least two, preferably three, barrier bars (9) is arranged inside the hollow column (2), which barrier bars are pivotably hinged, in each case, to a turntable (10) which is rotatably fastened below a top cover, it being possible for the turntable (10) to be manually advanced in one direction by 180 or 120 degree steps.

3. Mobile access control device (1) according to claim 1, **characterized in that** an extendable scissor joint (12) is fastened inside the hollow column (2) on the front of the rear wall (3) facing the opening, which scissor joint is received completely compressed in the hollow column (2) in the transport state, and, in the extended use state, extends at least substantially over the entire width of the access or exit, and, at the end of the scissors joint (12) that is remote from the rear wall (3), is closed off by a vertical wall element (13) which, in the transport state and when the scissors joint (12) is completely compressed, is at least largely flush with the opening facing the access or exit.

4. Mobile access control device (1) according to claim 3, **characterized in that** the scissor joint (12) is provided with a sheathing.

5. Mobile access control device (1) according to claim 1, **characterized in that** at least one horizontally and/or vertically movable barrier bar (9) is attached inside the hollow column (2) at the front of the rear wall (3) facing the opening and opposite at least one further horizontally opposite and/or vertically movable barrier bar (9), which is preferably fastened to the terminating strut (21), and **in that**, in the use state, the relevant horizontally and/or vertically movable barrier bar (9) at least substantially extends over preferably half the entire width of the access or exit, it being possible for these to each be pivoted horizontally and/or vertically by an angle of 90°, and, in the transport state inside the hollow column (2), the horizontally and/or vertically movable barrier bar (9) is completely received in the hollow column (2), and the horizontally and/or vertically movable barrier bar (9) fastened to the terminating strut (21) is completely in contact, such that said barrier bars close in a flush manner.

6. Mobile access control device (1) according to claim 1, **characterized in that** at least one expandable triangular barrier element (32) is fastened within the hollow column (2), and at least one second expandable triangular barrier element is attached opposite, preferably on the terminating strut (21), such that these are mutually spaced such that the pivoting of the triangular barrier elements (32) creates a variably adjustable overlap, which enables a variably adjustable passage width, as a result of which the mobile access control device (1) can be adapted to different door widths of passage doors (31).

7. Mobile access control device (1) according to one or more of the preceding claims, **characterized in that,** on the rear side of the hollow column facing away from the opening, two transport rollers (14) which are mutually spaced at least substantially by the width of the rear side engage below the hollow column (2), or the two mutually spaced transport rollers (14) are connected to one another via a rotatably mounted axle connected to the outside of the rear side facing away from the access or exit, or by two, in each case by means of an independent wheel suspension, which are fastened to the side elements (4, 5), for example.

8. Mobile access control device (1) according to one or more of the preceding claims, **characterized in that** the hollow column (2) has a lockable housing (15) attached to the rear side of the hollow column (2) facing the opening, which housing comprises an integrated control unit and optionally an integrated battery for stand-alone power supply of the access control device (1).

9. Mobile access control device (1) according to one or more of the preceding claims, **characterized in that** a swivel pin (16) is mounted between the side walls (4, 5), in the lower region of the side walls (4, 5), in the region facing the opening, to which swivel pin a swivel bracket (17) is pivotably hinged, which swivel bracket is connected to the base plate (6) which, in the transport state, covers the opening (7) of the hollow column (2) facing the access and exit, and opens this opening in the use state.

10. Mobile access control device (1) according to claim 9, **characterized in that** the base plate (6) is shaped concavely such that, in the use state, a longitudinal channel (18) suitable for a cable lead-through, for example, is formed below the base plate (6).

11. Mobile access control device (1) according to claim 9 or 10, **characterized in that** the base plate (6) is provided with a further swivel pin (20) at the end thereof facing away from the hollow column (2), on which pin a terminating strut (21), which limits the width of the access or exit in the use state, is pivotably hinged such that it can be locked in a vertically upright position.

12. Mobile access control device (1) according to claim 11, **characterized in that** the top of the base plate (6) is designed or coated, preferably with channeled/checkered sheet metal or anti-slip material (19), respectively, such that it is possible to counteract a possible slip hazard when passing through the access control device.

13. Mobile access control device (1) according to claim 11 and/or 12, **characterized in that** the terminating strut (21) is closed at the top by a foldable T-element (22).

14. Mobile access control device (1) according to one or more of the preceding claims, **characterized in that** the hollow column (2) is fitted, at the top, with a detection box (24) which is fitted with a handle (23) at the rear.

15. Mobile access control device (1) according to claim 14, **characterized in that** sensors are installed inside the detection box (24), the detection box (24) having two sensors (25) spaced apart at the same height for allowing the detection regions (26) aligned in parallel with one another to pass through, the detection regions in each case being aligned transversely to the passage direction of the access control device (1).

16. Mobile access control device (1) according to claim 15, **characterized in that** the sensors are connected to a recognition and/or counting device, the recognition device detecting the passage direction and the counting device detecting the number of passages.

17. Mobile access control device (I) according to claim 16, **characterized in that** the detection box (24) is formed in a step-like manner, such that the outer periphery of the detection box (24) has an upper bearing surface (27) for a ticket scanner, such as a QR code reader, as well as a lower bearing surface (28) for laying down a ticket or a mobile ticket display, for example by means of a smartphone.

18. Mobile access control device (1) according to one or more of the preceding claims 14 to 17, **characterized in that** the detection device is provided with an evaluation device such that unauthorized passage through the access control device (1), for example without access authorization or counter to the admissible passage direction, can be identified, the evaluation device being provided with a signal unit for acoustic and/or visual indication of unauthorized access.

19. Use of the mobile access control device (1) according to one or more of the preceding claims, **characterized in that** the access control device is positioned in front of or behind an entrance door (31) in such a way that the width of the access control device (1) completely covers the passage region of the door (31).

20. Mobile access control device (1) according to one or more of the preceding claims, **characterized in that** fold-out and/or lockable and/or pluggable side supports or support plates (33) can be attached in order to increase stability, and **in that** the base plate can also be anchored, in particular by means of screws in the ground.

## Revendications

1. Dispositif mobile de contrôle d'accès pour une entrée et/ou une sortie contrôlée pour une entrée et une sortie régulée et contrôlée de visiteurs d'une zone définie, en particulier une foire, une exposition ou un autre événement, les entrées et les sorties des visiteurs de cet événement devant être traitées de manière contrôlée, le dispositif de contrôle d'accès (1) étant configuré pour autoriser ou bloquer l'accès ou la sortie après vérification d'une autorisation d'accès au moyen d'un ou de plusieurs éléments de blocage, et le dispositif de contrôle d'accès (1) pouvant être mis dans un état de transport et dans un état de fonctionnement,
**caractérisé en ce que**
le dispositif mobile de contrôle d'accès (1) comprend une colonne creuse (2), de préférence au moins sensiblement cubique, sachant que la colonne creuse (2) est formée par deux éléments latéraux (4, 5) espacés l'un de l'autre et une paroi arrière (3) au moins sensiblement entièrement revêtue sur sa paroi arrière (3) orientée à l'opposé du passage d'accès ou de sortie et sur ses deux éléments latéraux (4, 5), et dont la face avant est fermée par une plaque de base (6) disposée de manière au moins largement perpendiculaire lorsque le dispositif de contrôle d'accès (1) est à l'état de transport, laquelle plaque de base est articulée de manière pivotante dans la zone inférieure de la colonne creuse (2) par l'intermédiaire d'une rotule de sorte que la plaque de base (6) ferme le dispositif de contrôle (1) au niveau du dessous dans une orientation au moins largement horizontale à l'état de fonctionnement, et libère à cet effet l'ouverture orientée vers le passage d'accès ou de sortie, de sorte qu'un élément de blocage reçu de manière au moins largement complète dans la colonne creuse (2) à l'état de transport peut être pivoté ou retiré à travers cette ouverture, et que le passage d'entrée ou de sortie peut être contrôlé au moyen de cet élément de blocage.

2. Dispositif mobile de contrôle d'accès (1) selon la revendication 1, **caractérisé en ce qu**'un tourniquet (8) pliable est disposé à l'intérieur de la colonne creuse (2) avec au moins deux, de préférence trois barres de verrouillage (9), lesquelles sont articulées de manière rotative à un plateau tournant (10) fixé de manière rotative sous un couvercle de dessus, chacune de manière pivotante, le plateau tournant (10) pouvant être avancé manuellement dans une direction par pas de 180 ou 120 degrés.

3. Dispositif mobile de contrôle d'accès (1) selon la revendication 1, **caractérisé en ce qu**'une articulation en ciseaux (12) extensible est fixée à l'intérieur de la colonne creuse (2) sur la face avant de la paroi arrière (3) orientée vers l'ouverture, laquelle articulation est reçue de manière entièrement comprimée dans la colonne creuse (2) à l'état de transport, et s'étend, à l'état d'utilisation étendu, au moins sensiblement sur toute la largeur de l'entrée ou de la sortie et est fermée à son extrémité de l'articulation en ciseaux (12) éloignée de la paroi arrière (3) par un élément de paroi vertical (13) qui, à l'état de transport, ferme par affleurement au moins largement l'ouverture orientée vers l'entrée ou la sortie dans une situation de compression entière de l'articulation en ciseaux (12).

4. Dispositif mobile de contrôle d'accès (1) selon la revendication 3, **caractérisé en ce que** l'articulation en ciseaux (12) est pourvue d'une gaine.

5. Dispositif mobile de contrôle d'accès (1) selon la revendication 1, **caractérisé en ce que**, à l'intérieur de la colonne creuse (2), au moins une barre de verrouillage (9) mobile horizontalement et/ou verticalement est fixée sur la face avant de la paroi arrière (3) orientée vers l'ouverture, et face à au moins une autre barre de verrouillage (9) mobile horizontalement et/ou verticalement, de préférence fixée à l'entretoise de fermeture (21), et **en ce que** la barre de verrouillage (9) respective mobile horizontalement et/ou verticalement, à l'état d'utilisation, s'étend au moins sensiblement de préférence sur la moitié de toute la largeur de l'accès ou de la sortie, celles-ci pouvant chacune pivoter horizontalement et/ou verticalement à raison d'un angle de 90°, et à l'état de transport à l'intérieur de la colonne creuse (2) de la barre de verrouillage (9) mobile horizontalement et/ou verticalement, est complètement reçue dans la colonne creuse (2), et la barre de verrouillage (9) mobile horizontalement et/ou verticalement fixée à l'entretoise de fermeture (21) est entièrement adjacente, de sorte que celles-ci ferment par affleurement.

6. Dispositif mobile de contrôle d'accès (1) selon la revendication 1, **caractérisé en ce qu**'au moins un élément de verrouillage triangulaire (32) extensible est fixé à l'intérieur de la colonne creuse (2), et qu'au moins un second élément de verrouillage triangulaire extensible est fixé en face, de préférence sur l'entretoise de fermeture (21), de sorte qu'ils sont espacés de sorte que le pivotement des éléments de verrouillage triangulaires (32) crée un chevauchement réglable de manière variable, moyennant quoi une largeur de passage réglable de manière variable est rendue possible, moyennant quoi le dispositif mobile de contrôle d'accès (1) peut être adapté aux différentes largeurs de porte des portes de passage (31).

7. Dispositif mobile de contrôle d'accès (1) selon l'une ou plusieurs des revendications précédentes, **caractérisé en ce que** la colonne creuse (2) est enserrée sur la face arrière de la colonne creuse orientée à l'opposé de l'ouverture par 2 rouleaux de transport (14) espacés l'un de l'autre au moins sensiblement autour de la largeur de la face arrière, ou que les deux rouleaux de transport (14) espacés l'un de l'autre sont reliés l'un à l'autre par l'intermédiaire d'un axe monté de manière rotative relié au côté extérieur de la face arrière orienté à l'opposé de l'entrée ou de la sortie, ou de deux axes, chacun au moyen d'une suspension de roue indépendante, lesquels axes sont fixées aux éléments latéraux (4, 5).

8. Dispositif mobile de contrôle d'accès (1) selon l'une ou plusieurs des revendications précédentes, **caractérisé en ce que** la colonne creuse (2) comporte un boîtier refermable (15) avec une unité de contrôle intégrée sur la face arrière de la colonne creuse (2) orientée vers l'ouverture, et éventuellement **en ce qu'**elle est fixée à une batterie pour l'alimentation autonome en énergie du dispositif de contrôle d'accès (1).

9. Dispositif mobile de contrôle d'accès (1) selon l'une ou plusieurs des revendications précédentes, **caractérisé en ce que**, dans la zone inférieure des parois latérales (4, 5), dans la zone orientée vers l'ouverture, un axe de pivotement (16) est monté entre les parois latérales (4, 5), sur lequel une console pivotante (17) est articulée de manière pivotante, laquelle console est reliée à la plaque de base (6) qui, à l'état de transport, recouvre l'ouverture (7) de la colonne creuse (2) orientée vers l'entrée et la sortie et ouvre cette ouverture à l'état d'utilisation.

10. Dispositif mobile de contrôle d'accès (1) selon la revendication 9, **caractérisé en ce que** la plaque de base (6) est de forme concave de sorte que, à l'état d'utilisation, un canal longitudinal (18) approprié pour le passage des câbles est formé sous la plaque de base (6).

11. Dispositif mobile de contrôle d'accès (1) selon la revendication 9 ou 10, **caractérisé en ce que** la plaque de base (6) est munie, à son extrémité orientée à l'opposé de la colonne creuse (2), d'un autre axe de pivotement (20) sur lequel une entretoise de fermeture (21) limitant la largeur de l'entrée ou de la sortie à l'état d'utilisation est articulée de manière pivotante de sorte que ladite entretoise peut être verrouillée en position verticale.

12. Dispositif de contrôle d'accès mobile (1) selon la revendication 11, **caractérisé en ce que** la partie supérieure de la plaque de base (6) est conçue ou revêtue, de préférence avec une plaque ondulée/en forme de goutte ou un matériau antidérapant (19), respectivement, **de sorte que**, lors du passage à travers le dispositif de contrôle d'accès, le risque de glissade peut être contrecarré.

13. Dispositif mobile de contrôle d'accès (1) selon la revendication 11 et/ou 12, **caractérisé en ce que** l'entretoise de fermeture (21) est fermée sur le dessus avec un élément en T pliable (22).

14. Dispositif mobile de contrôle d'accès (1) selon l'une ou plusieurs des revendications précédentes, **caractérisé en ce que** la colonne creuse (2) est équipée sur le dessus d'un boîtier de détection (24) qui est équipé d'une poignée (23) à l'arrière.

15. Dispositif mobile de contrôle d'accès (1) selon la revendication 14, **caractérisé en ce que** des capteurs sont installés à l'intérieur du boîtier de détection (24), le boîtier de détection (24) présentant deux capteurs (25) espacés l'un de l'autre à la même hauteur pour le passage des zones de détection (26) alignées parallèlement les unes aux autres, les zones de détection étant chacune alignées transversalement à la direction de passage du dispositif de contrôle d'accès (1).

16. Dispositif mobile de contrôle d'accès (1) selon la revendication 15, **caractérisé en ce que** les capteurs sont reliés à un dispositif de détection et/ou de comptage, le dispositif de détection détectant le sens de passage et le dispositif de comptage détectant le nombre de passages.

17. Dispositif mobile de contrôle d'accès (1) selon la revendication 16, **caractérisé en ce que** le boîtier de détection (24) est formé de manière étagée de sorte que le pourtour extérieur du boîtier de détection (24) présente une surface d'appui supérieure (27) pour un lecteur de tickets, comme un lecteur de code QR, et une surface de support (28) de dessous pour supporter un ticket ou un affichage de ticket mobile, par exemple, au moyen d'un Smartphone.

18. Dispositif de contrôle d'accès mobile (1) selon l'une ou plusieurs des revendications précédentes 14 à 17, **caractérisé en ce que** le dispositif de détection est pourvu d'un dispositif d'évaluation de sorte qu'un passage non autorisé peut être détecté à travers le dispositif de contrôle d'accès (1), par exemple, sans autorisation d'accès ou contre la direction de passage autorisée, le dispositif d'évaluation étant pourvu d'une unité de signalisation pour l'affichage acoustique et/ou visuel d'un accès non autorisé.

19. Utilisation du dispositif de contrôle d'accès mobile (1) selon l'une ou plusieurs des revendications précédentes, **caractérisée en ce que** le dispositif de contrôle d'accès est placé devant ou derrière une porte d'entrée (31) de sorte que le dispositif de commande d'accès (1) recouvre complètement la zone de passage des couvercles de la porte (31) selon sa largeur.

20. Dispositif mobile de contrôle d'accès (1) selon l'une ou plusieurs des revendications précédentes, **caractérisé en ce que des** supports latéraux ou des plaques de support (33) rabattables et/ou verrouillables et/ou attachables peuvent être fixés pour augmenter la stabilité, et que la base la plaque peut également être ancrée, notamment avec des vis dans le sol.
